# EUROPÄISCHE PATENTSCHRIFT

(11) **EP 0 861 980 B1**
(45) Veröffentlichungstag und Bekanntmachung des Hinweises auf die Patenterteilung: **04.08.2004**
(21) Anmeldenummer: 98103556.1
(22) Anmeldetag: 28.02.1998
(51) Int. Cl.: F04B 1/00

(54) **Flüssigmedienpumpe nach hydrodynamischem Medienzuleit-Förderprinzip**
Fluidic pump making use of hydrodynamic supply and charging
Pompe fluidique avec alimentation et charge hydrodynamique

(30) Priorität: 14.03.1997 DE 19708418; 04.11.1997 DE 19748630
(43) Veröffentlichungstag der Anmeldung: 02.09.1998
(73) Patentinhaber: Dipl.-Ing. Laempe GmbH, 79650 Schopfheim (DE)
(72) Erfinder: Bojan, Vasile-Adrian, 79450 Lörrach (DE)
(74) Vertreter: Termin, Erich

(56) Entgegenhaltungen:
- DE-A- 4 126 384
- FR-A- 2 196 092
- GB-A- 1 387 223
- GB-A- 2 232 443
- US-A- 5 074 758

## Beschreibung

Die Erfindung betrifft eine Pumpe zum Fördern von Flüssigmedien, die gegebenenfalls stark mit Feststoffen kontaminiert sind, nach dem Prinzip der ventillosen hydrodynamischen Zuführung und Ableitung der zu fördernden Flüssigmedien, zum und vom Pumpenkörper und spezüfische Anwendungsvorrichtungen der Pumpe.
Um eine kontinuierliche Pumpenförderung zu gewährleisten werden Mindestens zwei Pumpeinheiten simultan zusammengeschaltet die wechselweise in Funktion treten. In spezifischen Fällen, zum Beispiel beim FlüssigmedienKreislauf, ist die erfinderische Pumpe von bevorzugtem Vorteil.

### Stand der Technik

Zum Hydrodynamikprinzip von Pumpen ist z.B. die Pumpe ohne sich bewegende Teile aus der Offenlegungsschrift DE 41 26 384 A1 bekannt. Die Problematik liegt in speziellen Anwendungsbereichen, wenn es sich zum Beispiel um mit abrasiven Stoffen beladene Flüssigmedien handelt, im Bereich der Ventilfunktion und generell dem Materialverschleiss. Als Pumpkörper sind solche des Doppelmembrantyps geeignet. Abgesehen von der verbesserungsbedürftigen Lebensdauer des Membranmaterials ist auch hier die Ventliproblematik nicht gelöst. Gleiches gilt für Exzenterschneckenpumpen. Diese eignen sich zwar zum Fördern von Dickstoffen ausgezeichnet. Sobald jedoch feststoffbeladene Flüssigmedien zu fördern sind, nutzt sich der aus Hartgummi bestehende Stator überproportional schnell ab.In der Praxis der Metallindustrie, beim Schlichten von Rohgussteilen oder Abbeizen von Oxidationsschichten ist das Pumpenproblem bisher ein Dauerproblem.

### Beschreibung der Erfindung

Aufgabe der Erfindung war es, eine Pumpe mit den dazugehörigen hydrodynamischen Leitaggregaten bereitzustellen, die die genannten Nachteile des Standes der Technik überwindet, beziehungsweise erst einen fortschrittlichen Stand der Technik herstellt.

Leitgedanke der Aufgabenstellung war die Oberflächenbehandlung von Metallen die im Gußverfahren oder in anderen thermischen Verfahren hergestellt werden. Die Oberflächenbehandlug erfolgt oft in Nassverfahren durch sogenanntes Beizen oder Schlichten. Die Behandlungsflüssigkeiten sind oft alkalisch eingestellt und deshalb chemisch aggressiv, beziehungsweise enthalten sie abrasive Feststoffe. Aus praktischen Erwägungen ist es deshalb erwünscht,dass die Behandlungsflüssigkeiten auf kürzestem Weg vom Pumpenaggregat in den Behandlungsbehälter kommen. Nach Möglichkeit ohne Ventilabsperrungen oder sonstige verschleissempfindilche Armaturen passieren zu müssen.

Die Aufgabe wurde erfindungsgemäss gelöst durch ein Pumpenaggregat mit der Bezeichnung, hydrodynamische Pumpe P, bestehend aus;
1) einem Gasverdrängungsbehälter 1, mit den Flüssigkeitsfüllstandssensoren 10 und 11, dem Gaszuleitstutzen 3 dem Gasableitstutzen 4 und dem Anschluss für eine Flüssigmedien-Speise/Förderleitung,
2) einer Speise- und gleichzeitig Förderleitung 5, einem hydrodynamischen Flüssigmedienströmungssteuerungsaggregat 6, für die Steuerung des Flüssigmediums in die jeweils gewünschte Richtung, während der Pumpphasen des "Saugens" und des "Förderns",
3) einer Förderleitung 7, sowie
4) einem Speisebehälter 8, der Quelle für die Speisung von Behälter 1 ist und gleichzeitig über das in Behälter 8 aufrechterhaltene Flüssigkeitsniveau bewirkt, dass der Trichterstutzen 22 des Aggregats 6 hermetisch abgeschlossen ist.

Schematisch wird die Aufgabenlösung anhand der
- Figur 1: als Gesamtkonzept dargestellt, sowie der
- Figur 2: die das Aggregat 6 der hydrodynamischen Flüssigmedienströmungsführung für die Funktionen "Saugen" und "Pumpen" zeigt.

Das Konzept der Figuren 1 und 2, zeigt die Aufgabenlösung der Erfindung wenn die Flüssigkeitsförderung diskontinuierlich erfolgt. In dem Falle wird das Flüssigmedium ab der Zuleitquelle über die Leitung 5 in den Gasverdrängungsbehälter 1 gesaugt und nach Befüllen desselben mittels einem Gas,zum Beispiel Stickstoff oder Luft, über die gleiche Leitung 5, die hydrodynamische Flüssigkeitsströmungssteuerung 6 und die Förderleitung 7 in einen Vorlaufbehälter 13 gedrückt. Durch Wiederholung dieser Prozedur, erfolgt eine schubweise, diskontinuierliche Pumpenförderung.

Um eine kontinuierliche Pumpenförderung der Flüssigmedien zu gewährleisten, war es auch Aufgabe der Erfindung, die hydrodynamische Strömungssteuerung weiterzuentwi ckein, damit mindestens zwei Pumpaggregateinheiten wechselweise in Funktion treten können.
Die Aufgabe wurde gelöst durch ein Aggregat 17 zur hydrodynamischen Dirigierung der Strömungsrichtung von mindestens zwei Flüssigkeitsströmen. Die Flüssigkeitsströme kommend aus den Förderleitungen 7 werden wechselweise mittels dem Aggregat 17 in eine zentrale Förderleitung 18 dirigiert, aus welcher die Förderflüsigkeit in einen Vorlaufbehälter mündet.

Folgerichtig gehören zu einem kontinuierlich arbeitenden Pumpenaggregat mindestens zwei Einzelpumpenaggregate P und ein Aggregat 17 zur Dirigierung der Flüssigkeltsströme kommend aus den. Förderleitungen 7 In eine zentrale Förderleitung 18, wie gemäss Figur 3.

Die Anwendung der hydrodynamischen Flüssigkeitsströmungssteuerung und Dirigierung hat wesentlichen Anteil an der Realisierung des Erfindungsgegenstands. Es basiert auf dem Le Chatelier-Braunschen Prinzip der Vorrangigkeit des geringsten Widerstandes bzw. des geringsten Energiebedarfs. Die technische Nutzung gemäss der vorliegenden Erfindung war für einen Fachmann nicht naheliegend, eher unwahrscheinlich. Umso überraschender ist es, dass das Prinzip erfindungsgemäss funktioniert. Dies soll hier näher an den beiden Gegenständen der Flüssigkeitsströmungssteuerung mittels Aggregat 6 und der Flüssigkeitsströmungsdirigierung mittels Aggregat 17 , mit Figuren 2 bis 2f sowie 3 und 4, erläutert werden.

### Flüssigkeitsströmungssteuerung

Die Ventillosigkeit der Pumpe erfordert ein spezifisches Flüssigkeitsansaug und Fördersystem. Dies konnte mit dem Aggregat 6 der hydrodynamischen Strömungsteuerung in Verbindung mit einem Speisebehälter 8 entwickelt werden.
Während der Druckphase der Pumpfunktion der Pumpe, durchläuft das Flüssigmedium trotz offener Rohrleitungsbrücke R, zwischen den Förderleitungen 5 und 7, den mit Flüssigmedium befüllten Speisebehälter 8, ohne dass die geförderte Flüssigkeit in den Speisebehälter entweicht.
Bedingung ist es, dass durch entsprechende geometrische Konstruktionen der Aggregate 6 die die Brücke R leitungslos überbrücken, in Richtung des Speisebehälters 8 derart ausgebildet sind, dass für eine Richtungsänderung der Flüssigkeitsströmung ein höherer Druckenergieaufwand erforderlich ist, als für die gewünschte Strömungsrichtung der Flüssigkeit. In der beispielhaften Praxis gemäss Figur 2, müsste durch die trichterförmige Gestaltung des unteren Stutzens 16 der Förderleitung 7 eine Strömungsumkehr des Flüssigmedienstroms erfolgen. Der Energieaufwand ist in einem solchen Falle extrem hoch, da die vorhandene Strömungsgeschwindigkeit quasi auf Null ausgebremst werden müsste. Folgerichtig sucht die Flüssigmedienströmung den energetisch gesehen leichteren Weg und zwar in Richtung der Förderleitung 7 , hin zum Vorlaufbehälter bzw. dem Förderleitungsendstutzen der Leitung 7 in dessen Richtung die Flüssigkeit nur die Energie des Gravitationsgegendrucks überwinden muß. Das Hydrodynamikprinzip arbeitet ausdrücklich nicht nach dem Prinzip von Strahlpumpen. Deshalb bleibt der Flüssigkeitsstand im Speisebehlter 8 während der Pump-Phase unverändert. Zweckmässig ist es, dass das Flüssigkeitsniveau von Speisebehälter 8 während der Pump-Phase oberhalb des unteren Endes von Stutzen 17 bleibt, um den hermetischen Abschluss zu halten. Beispielhafte weitere Konstruktionen des Aggregates 6 sind gemäss den Figuren 2a bis 2f und 10, dargestellt.

### Flüssigkeitsströmungsdirigierung

Bei der kontinuierlichen Arbeitsweise der erfinderischen Pumpe, ist es erforderlich, dass mindestens zwei Pumpeneinheiten ,simultan geschaltet, wechselweise In Funktion treten, um einen kontinuierlichen Flüssigmedienstrom zu erzeugen. Die wechselweise erzeugte Flüssigmedienströmung wird erfindungsgemäss mittels einerm mindestens zwei Einlaufstutzen 19 besitzenden Aggregat 17, zur Flüssigmedienstromdirigierung in eine zentrale Förderleitung 18 dirigiert, von wo aus die geförderte Flüssigkeit, wie im Falle der Singelpumpe, in den Auslauf beziehungsweise den Vorlaufbehälter gelangt.

Das hydrodynamische Funktionsprinzip des Aggregats 17 basiert wiederum auf der spezifischen geometrischen Konstruktion des Aggregats, die bewirkt, dass die Strömung des Flüssigmediums, kommend aus einem der Einlaufstutzen 19 in Richtung der zentralen Förderleitung dirigiert wird. Die geometrische Konstruktion des Aggregats 17 ist so ausgelegt, dass der Flüssigkeitsstromfluss in Richtung der zentralen Förderleitung 18 energetisch bevorzugt ist. Damit ist auch in diesem Schlüsselpunkt die Installation von Ventilen nicht erforderlich und somit arbeitet das Gesamtsystem ventilfrei.Die stumpfwinktigen Radien R und RI stützen die bevorzugte Aggregatkonstruktion.

### Beispielhafte Kombinationsvorrichtung zum Behandeln von Metallkörpern unter Verwendung der hydrodynamischen Pumpe

Im Bereich der End-, beziehungsweise der Zwischenbehandlung von Rohgusskörpern Rohstahlkörpern oder Ähnlichem, mittels Flüssigmedien, ist es von grossem Vorteil, wenn Behandlungsbehälter, Pumpen und Rohrleitungen möglichst kompakt gehalten werden können, da dadurch Reparaturstillstände und Materialverschleiss gemindert werden und Energiekosten gesenkt werden können.
Da beim Behandlungssystem drucklos beziehungsweise lediglich unter geringem Druck der frei zufliessenden Behandlungsmedien gearbeitet wird, ist der Einsatz des erfinderischen hydrodynamischen Pumpensystems geradezu prädestiniert. In anderen Fällen, bei Arbeitsweise mit höheren Pumpendrücken, müsste der Druck, der in den Behandlungsbehälter eintretenden Flüssigkeit, gedrosselt werden, was ein weiteres unerwünschtes Ventil erforderlich machen würde. Die Kombinations-Vorrichtung arbeitet nach dem sogenannten Überlaufprinzip. Dass heisst, der zu behandelnde Körper wird in einen Behandlungsbehälter 2 getaucht, in dem er der Einwirkung des Behandlungsmedium unterworfen wird. Danach fliesst das Behandlungsmedium in ein Überlaufbecken 8 ,das zugleich auch als Pumpenspeisebehälter 8 dienen kann. Diese Ausführung wird in simplifizierter schematischer Basisausführung in Figur 5 gezeigt. Figur 7 zeigt eine beispielhafte Variante der Vorrichtung, wobei drei hydrodynamische Pumpeneinheiten zum Einsatz kommen. In einem solchen Falle wird der Phasenablauf der Funktionsweise der Pumpeneinheiten mittels Sensorabtastung des Befüllungsstandes der Gasverdrängungsbehälter erfasst und mittels pneumatischer Regelung werden die Gaszuleitstutzen 3 und Gasableitstutzen 4 entsprechend geöffnet oder geschlossen, wie dies mit dem Schaltschema der Figur 8 gezeigt wird. Die Figuren zeigen die Kompaktheit der Vorrichtung in der Kombination der Pumpeinheiten P und der Behandlungseinheit A zur Behandlung der zu behandelnden Körper.

### Funktionsbeschreibung einer hydrodynamischen Pumpeinheit

Beispielhaft wird die Funktionsweise der hydrodynamischen Pumpe gemäss Fig. 1 beschrieben.Der Speisebehälter 8 wird bei geöffnetem Ventil des Gasableitstutzens 4 mit der zu verwendenden Flüssigkeit solange befüllt, bis Sensor 10 des Gasverdrängungsbehälters 1 bei "voll" in Funktion tritt und das Ventil des Stutzens 4 schliesst und darüberhinaus die Befüllungsmarke des Speisebehälters 8, oberhalb des Endes von Stutzen 16 des Aggregats 6 erreicht ist. Das Ventil des Gaszulaufstutzen 3 wird nun geöffnet und Luft in Behälter 1 gedrückt. Über die Leitung 5 und die hydrodynamische Strömungssteuerung 6 wird das Flüssigmedium über die Förderleitung 7 in den Vorlaufbehälter 13 gepumpt bis der Füllstandssensor 11 die Marke leer" erreicht. Damit ist ein Pumpzyklus abgeschlossen. Der nächste Pumpzyklus findet nach gleichem Muster statt.
Bei Kreislaufarbeitsweise, wenn der Vorlaufbehälter ein Überlaufbehälter mit Flüssigkeitsrückführung in Behälter 8 ist, wird keine weitere Flüssigkeit dem KreislaufSystem zugeleitet. Anderenfalls muß der Speisebehälter stets nachgefüllt werden.
Dies zeigt die bevorzugte Verwendungsart der hydrodynamischen Pumpe für Recycelkrelsläufe generell und für Recycelkreisläufe nach dem "Flüssigkeitsüberlaufprinzip" im speziellen, wie es in der vorher beschriebenen Kombinationsvorrichtung zur Anwendung kommt.

### Beispiele

Die Erfindung wird beispielhaft durch die folgenden Figuren beschrieben. Die Figuren zeigen;
- Fig.1: das Basismodel der hydrodynamischen Flüssigmedienpumpe P gemäss dem Funktionsprinzip, mit dem Gasverdrängungsbehälter 1 mit Gaszuleitstutzen 3 und Gasableitstutzen 4,der Flüssigmedienspeise- und gleichzeitig Förderleitung 5, dem Aggregat der hydrodynamischen Strömungssteuerung 6 des Flüssigmediums , dem Pumpenspeisebehälter 8, der Förderleitung 7 und dem Vorlaufbehälter 13, deren Funktionsprinzip im Detail beschrieben wurde.
- Fig.1a: den Gasverdrängunsbehälter mit den Flüssigkeitsfüllstandssensoren 10 und 11, 10 für den Füllstand "voll", 11 für den Füllstand "leer", einem Schwimmer 15 oder einer anderen Einrichtung, mittels der ein Impuls an die Sensoren abgegeben wird, beim Passieren derselben, den Gaszuleit- 3 und Ableitstutzen 4, den Regelungseinrichtungen gemäss Fig. 8, für die Gaseinleitung in Gasverdrängungsbehälter 1 sowie für die Gasableitung aus Behälter 1, sowie gegebenenfalls einem Abflusstrichter mit Bodenverschluss , für Anwendungsfälle bei Flüssigmedien, die stark mit Feststoffen, zum Beispiel Quarzsand beladen sind.
- Fig.1b: einen Längsschnitt Variante von Gasverdrängungsbehälter 1 in möglicher vereinfachter Bauweise, ohne abmontierbarem Boden und Deckel, mit einem Einlaufschild 14 zur Verhinderung von Gasblasenbildung, den Sensoren 10 und 11, dem Gasobleitstutzen 4 mit Gasableitventil und Gaszuleitstutzen 3 mit Gaszuleitventil mit Geräuschdämpfer.
- Fig.2: einen Längsschnitt des hydrodynamischen Flüssigmedienströmungsaggregats 6, in der Kombination von Endstutzen 21 der Förderleitung 5 mit dem Trichterstutzen 22 der Förderleitung 7. In Abhängigkeit von der Viskosität der zu fördernden Flüssigkeit und bedingt, durch den auf den Verdrängungsbehälter 1 einwirkenden Gasdruck erzeugten Strömungsgeschwindigkeit des Flüssigmediums, kann die Distanz S , der Eindringtiefe von Stutzen 21 in den Trichterstutzen 22 variiert werden. Dadurch wird die Durchmesserquerschnittsfläche X, bei konstantem Winkel β3, kleiner oder grösser und dementsprechend der Flüssigkeitsströmungsrückstau grösser oder kleiner. Insofern ist die Strömungsrichtung des Flüssigmediums in Richtung der Förderleitung 7 beeinflussbar.
- Fig. 2a bis 2d: mögliche Varianten der Längs- und Querschnitte des hydrodynamischen Flüssigmedienströmungsaggregats 6. Allen gemeinsam ist das Strömungsbevorzugungsprinzip in Richtung der Förderleitung 7. In der Regel besitzt die Zulaufleitung den gleichen Durchmesser wie die Ablaufleitung.Bei entsprechend schikanöser Rückstaukonstruktion zum Speisebehälter hin, kann der Durchmesser der Ablaufleitung auch grösser als der der Zulaufleitung sein.
- Fig.2e bis 2f: Längsschnitte weiterer möglicher Varianten des Aggregats 6 mit geschlossenem, brückenlosen Förderleitungssystem der Förderleitungen 5 und 7 jedoch mit angesetzen Flüssigmedienspeisestutzen 22, mit bevorzugter Winkelstellung β1 und β2 der Stutzen.
- Fig.3: ein Aggregat 17 zur hydrodynamischen Flüssigkeitsströmungsrdirigierung im Längsschnitt mit den unteren Zulaufstutzen 19 und der zentralen Förderleitung 18. Die gezeigten gestrichelten Pfeile zeigen in der geometrischen Konstruktionsanordnung die energetisch benachteiligten Strömungsrichtungen eines Flüssigmediums, während der gestrichene, achsiale Pfeil die bevorzugte, dirigierte Strömungsrichtung zeigt. Einflussgebende Faktoren zur bevorzugten Strömungsdirigierung sind die Durchmesser der Leitungen d1, d2 und d3, sowie der Spreitzwinkel β und die Distanz N der Radien von d1 und2. Die geometrische Konstellation der genannten Faktoren ist weitgehend variabel und ist den Verhältnissen der eingehenden Förderleitungen zu den Zulaufstutzen 19 anpassbar. Oberstes Kriterium ist jeweils, dass die Strömungsrichtung in Richtung der zentralen Förderleitung 18 bevorzugt bleibt. Spreitzwinkel β ist bevorzugt spitzwinklig und liegt im Bereich von 10° bis 90°, vorzugsweise von 20° bis 70°.d1 und d2 sind je gleich oder kleiner als d3, wobei d1 und d2 unlimitiert sind.
- Fig.4: Konstruktionsvarianten der hydrodynamischen Flüssigkeitsströmunsdirigierungen 17 mit zwei Zulaufstutzen T, drei Zulaufstutzen M und vier Zulaufstutzen 0.
- Fig.5: ein Allgemeinschema einer Kombinationsvorrichtung zur Behandlung von Festkörpern mit Einbindung der hydrodynamischen Pumpe. Die Vorrichtung zeigt auf einfachste Weise die vorteilhafte Anwendungsmöglichkeit der neuen Pumpe, die sich praktisch in der Vorrichtung befindet. In diesem Falle handelt es sich um eine Pumpe nach der Batch- Arbeitsweise. Dies ist möglich wenn die zu behandelnden Festkörper einige Einwirkungszeit benötigen. Im Detail zeigt Fig.5 das Schema; Pumpe P, Behandlungsbehälter 2, Überlauf- und Pumpenspeisebehälter 8 ,mit den entsprechenden Speise und Förderleitungen, sowie den sich im Behandlungsbehälter befindenden zu bearbeitenden Körper B.
- Fig.6: eine Kombinationsbehandlungsvorrichtung, wie in Fig.5, jedoch mit zwei hydrodynamischen Pumpeinheiten P . mit einem Überlauf-Festkörperbehandlungsbehälter 2, dem Überlaufbehälter 8, der gleichzeitig Pumpenspeisebehälter ist und einem Zweiweg-Strömungsdirigieraggregat 17. Diese Vorrichtung stellt im Gegensatz zur batchweisen Arbeitsweise, wie in Fig.5, eine Vorrichtung in kontinuierlicher und schneller Arbeitsweise dar.
- Fig.7: eine Kombinationsvorrichtung mit drei hydrodynamischen Pumpeinheiten und einem Strömungsdirigieraggregat 17, die eine höhere Leistung bei kontinuierlicher Arbeitsweise gestattet. In Abhängigkeit von der Viskosität und des spezifischen Gewichts der Flüssigmedien verläuft die Entleerung der Gasverdrängungsbehälter nicht so schnell wie die Befüllung, es sei denn, die Entleerung erfolgt mit Hilfe von Vacuum.Um eine Taktgerechte Entleerungs und Befüllarbeitsweise zu gewährleisten erfolgt die taktgerechte Arbeitsweise der Vorrichtung im Dreipumpeneinheitsystem.
- Fig.8: das Schaltschema der pneumatischen Steuerung des Taktablaufs beim Einsatz von drei hydrodynamischen Pumpeinheiten. Der Taktablauf einer Pumpeneinheit verläuft wie folgend;
Bei Gasverdrängungsbehälter 1 wird das Gasableitventil 9 des Stutzens 4 geöffnet. Behälter 1 ist leer, dementsprechend gibt Sensor 11 einen Impuls zum Elektromagneten , des Hilfsventils 40 zum öffnen des Hauptventils 9. Gleichzeizig wird das Gaszuleitventil 12 , mittels elektrischer Steuerung geschlossen. Das zu fördernde Flüssigmedium befüllt nun durch gravimetrisches Gefälle, über die Ansaugöffnung X von Aggregat 6 und Speiseleitung 5, den Behälter 1. Beim Erreichen der Marke voll" ,gibt Sensor 10 ,mittels elektrischer Übermittlung, einen Impuls über das Hilsventil 40 an das Ventil 9 zum Schliessen". Gleichzeitig wird mittels elektrischer Steuerung das Gaszuleitventil 12 pneumatisch geöffnet. Das nun in Behälter 1 einströmende Gas, in der Regel Pressluft, drückt nun das Flüssigmedium über Förderleitung 5, Flüssigmedienströmungssteuerung 6, und Förderleitung 7, Flüssigmedienströmungsdirigierung 17 und die zentrale Förderleitung 18 in ein Vorlaufgefäss. Erreicht der Schwimmer 15 mit dem sensorspezifischen Impulsgeber die Marke leer" des Behälters 1 , tritt Sensor 11 in Funktion mit dem beschriebenen weiteren Regelungsablauf unter Einschaltung einer entsprechend programmierten Speicher-Programmier-Steuerung, die die weiteren Pumpeneinheiten taktgerecht in Funktion setzt mit Pumpablauf des nächsten und folgenden Behälters. Die Befüllungs- und Entleerungsprozedur der Behälter 1 ist derart geregelt, dass alle Behälter 1 gleichzeitig entleert werden können, jedoch die Rüssigkeitsververdrängungsprozedur mit jeweils nur einem Behälter 1 hintereinander erfolgt. Dies begünstigt die Pumpeneffektivität, da der Behälterentleerungszyklus in der Regel eine längere längere Zeit beansprucht als der Flüssigkeitsverdrängungszyklus des befüllten Behälters.
Die weiteren im Schema skizzierten Nummerierungen bedeuten;
42 Druckluftquelle, 43 Filter,
45 Druckminderer oder Proportionalventil zur automatischen Druckregelung,
46 Aufbereitungseinheit der Steuerungsdruckluft,
47 Vaccumanschluss oder Schalldämpfer.
- Fig.9: eine Abwandlung der hydrodynamischen Pumpe P, mit Gasdruckverdrängungsbehälter 1,einer anderen Variante der hydrodynamischen Flüssigmedienströmungssteuerung 26, mit geschlossener, geometrisch-konstruktiver Strömungsbevorzugungskonzeption, mit Speisebehälter 8 , Speise- und Förderleitung 28, Förderleitung 7 und Vorlaufbehälter 13.
- Fig. 10: im Längsschnitt eine Variante der hydrodynamischen Flüssigmedienströmungssteuerung 26, mit Förder-Speiseleitungsteil 5, Förderleitungsteil 7 und dem Speiseleitungsstutzen 27. Winkel β5 ist spitzwinklig bis rechtwinklig, bevorzugt spitzwinklig. Die Durchmesser von Speiseleitungsstutzen 27, und Förderleitungen 5 und 7, sind bevorzugt gleich. Der Durchmesser von Förderleitung 7 kann jedoch auch grösser als der der anderen Leitungen sein, was jedoch einen Verlust an Flüssigkeitsströmungsgeschwindigkeit zur Folge hat. Auch bei dieser Variante des Teils der Flüssigkeitsströmungssteuerung gilt uneingeschränkt das Prinzip des kleinsten Zwanges.
- Fig.11: eine Kombinationsvorrichtung entsprechend der von Fig. 6 unter Anwendung der Pumpenvariante gemäss Fig. 9. Die hydrodynamische Strömungsregulierung gemäss 17, kommt entsprechend zum Einsatz.
- Fig. 12: eine Variante der hydrodynamischen Pumpe unter Anwendung eines dynamischen Ventils gemäss Fig. 13.
- Fig. 13: ein Konzept eines dynamischen Ventils 27, wenn die hydrodynamische Pumpe mit höherem Leistung arbeiten soll. Zur Anwendung kommt gemäss diesem Konzept eine Pumpeneinheit mit einem zweiten Gasverdrängungsbehälter 1a. Der Förderstutzen 29 von Behälter 1a mündet in einen Trichterstutzen 30, der spitzwinklig in Förderleitung 5 mündet. In Funktion strömt aus Förderstutzen 29 ein Flüssigkeitsstrom mit einem solchen Druck, dass der dynamische Druck von Stutzen 29 im Gleichgewicht ist mit dem statischen Druck von Stutzen 31 ,Winkel β6 ist spitzwinklig, bevorzugt im Bereich von 5° bis 45°. Behälter 1a mit Ventil 27 ,wirkt dynamisch wie ein Absperrventil ist jedoch ohne mechanische Teile.
- Fig.14: eine Kombinationsvorrichtung zum Behandeln von Festkörpern unter Anwendung eines dynamischen Ventils gemäss der Figuren 12 und 13.
- Fig.15: eine Vorrichtung gemäss Fig.11 jedoch unter Anwendung von Dispersstoff-Aufwirbeldrehstäben 33. Bei Flüssigmedien mit einem hohen Anteil an Dispersstoffen ist der Wirbeleffekt, verursacht durch die Strömungsgeschwindigkeit der hydrodynamischen Pumpe, nicht stark genug um ein Absetzen der Dispersstoffe zu verhindern. Die Wirbeldrehstäbe treten impulsartig in Funktion.
Die Kegel 34 liegen nicht in der Kegelmulde 35 auf. Ein mechanischer Schleifeffekt wird dadurch vermieden. Die Anwendung der Aufwirbeldrehstäbe ist beschränkt auf Sondererfordernisse.

Die erfinderische Pumpe und Kombinationsvorrichtung zum Behandeln von Festkörpern stellen einen bedeuten Beitrag zum technischen Fortschritt dar, insbesondere ist der Umweltnutzeffekt hervorzuheben, durch Einsparung von Material durch weniger Verschleiss und Energie.

### Kennzahlenverzeichnisliste

| | | | |
|---|---|---|---|
| 1 | Gasverdrängungsbehälter | | |
| 2 | Festkörperbehandlungsbehälter | | |
| 3 | Gaszuleitstutzen | | |
| 4 | Gasableitstutzen | | |
| 5 | Flüsslgmedien-Speise und förderleitung | | |
| 6 | hydrodynamische Strömungssteuerungsaggregat | | |
| 7 | Flüssigmedienförderleitung | | |
| 8 | Flüssigmedienspeisebehälter | | |
| 9 | Gasableitventil | | |
| 10 | Füllstandssensor für Behälter 1 für "Voll" | | |
| 11 | Füllstandssensor für Behälter 1 für "leer" | | |
| 12 | Gaszuleitventil | d1 | Durchmesser von Zulaufstutzen 19 |
| 13 | Vorlaufbehälter | d2 | Durchmesser von Zulaufstutzen 19 |
| 14 | Strömungsdämpfungsteller | d3 | Durchmesser zur Förderleitung 18 |
| 15 | Schwimmer | d4 | Durchmesser von Stutzen 21 Fig 2 |
| 16 | Trichterstutzen von Förderleitung 7 | | |
| 17 | Hydrodynamisches Strömungsdirigieraggregat | | |
| 18 | Zentrale Förderleitung | | |
| 19 | Zulaufstutzen zu 17 | d5 | Durchmesser von Leitung 7 Fig.2 |
| 20 | | d6,d7,d8 | Zu-/ und Ableitstutzen des dynamischen Ventils wie in Fig. 13 |
| 21 | Endstutzen der Flüssigkeitsspeise-Förderleitung 5 | | |
| 22 | Trichterstutzen der Flüssigkeitsförderleitung 7 | | |
| 23 | Ansaugöffnungen des Aggregats 6 | | |
| 24 | | | |
| 25 | | | |
| 26 | Hydrodynamische Strömungsführungsvariante | | |
| 27 | Dynamisches Ventil | | |
| 28 | Speise-/IFörderleltung | | |
| 29 | Speiseleltungsstutzen | | |
| 30 | Trichterstutzen des dynamischen Ventils | | |
| 31 | Förderstutzen von Ventil 27 | | |
| 32 | Schalldämpfer | | |
| 33 | Dispersstoffaufwirbeldrehstab | β | Spreitzwinkel der Zuläufe in 17, Fig. 3 |
| 34 | Kegel | β1 | Winkelstellung von Stutzen 22 in Fig. 2f |
| 35 | Kegelmulde | β2 | Winkelstellung der Stutzen 22 in Fig.2e |
| 38 | | β3 | Winkelstellung des Stutzens 22 in Fig. 2 |
| 39 | | β5 | Spitzer Winkel in Variante 26 Fig. 10 |
| 40 | Hilfsventil | β6 | Winkelstellung des Ventils 27 in Fig. 13 |
| 41 | Elektromagnet | | |
| 42 | Druckluftquelle | | |
| 43 | Filter | | |
| 44 | | | |
| 45 | Druckminderer oder Proportionalventil | | |
| 46 | Aufbereitungseinheit der Steuerdruckluft | | |
| 47 | Vaccumanschluß oder SPS-Regelung | | |
| A | Kombinationsvorrichtung zur Behandlung von Festkörpern mit integrierter Pumpe P | | |
| B | zu behandelnder Körper | C | Behandlungsflüssigmedium |
| N | Distanz der Zulaufstutzen 19 in Fig.3 | M | Variante von 17 mit drei Zulaufstutzen |
| 0 | Variante von 17 mit vier Zulaufstutzen | T | Variante von 17 mit zwei Zulaufstutzen |
| P | Gesamtaggregat der hydrodynamischen Pumpe | | |
| R,Ri | Radien der Winkelgestaltung in Fig 3 | | |
| S | Eindringdistanz von Stutzen 21 in Trichterstutzen 22 der Fig.3 | | |
| X | Durchmesserquerschnittsfläche | | |

## Patentansprüche

1. Hydrodynamische Pumpe (P), zum Transfer von Flüssigmedien (C), bestehend aus;
a) einer Speise- und gleichzeitig Förderleitung (5), einem hydrodynamischen Flüssigmedienströmungssteuerungsaggregat (6), für die Steuerung des Flüssigmediums in die j eweils gewünschte Richtung während der Pumpphasen des "Saugens" und des "Förderns",
b) einer Förderleitung (7) hin zum Flüssigmedienvorlaufziel, und **gekennzeichnet durch**
c) einen Gasverdrängungsbehälter (1) mit zumindest zwei Flüssigkeitsstandsensoren (10, 11), einem Gaszuleitstutzen (3), einem Gasableitstutzen (4) und einem Anschluss für die Flüssigmedien Speise/Förderleitung, sowie **durch**
d) einen Flüssigmedienspeisebehälter (8) der als Vorlagebehälter für das zu fördernde Flüssigmedium dient und gleichzeitig, über das in dem Flüssigmedienspeisebehälter (8) aufrechtzuerhaltene Flüssigkeitsniveau bewirkt, dass ein Trichterstutzen (22) des Aggregats (6) hermetisch abgeschlossen bleibt.

2. Hydrodynamische Pumpe nach Anspruch 1, **dadurch gekennzeichnet, dass** das Flüssigmedienströmungssteuerungsaggregat (6) mit der Funktion der Steuerung des ventillosen Saugens und Förderns der Flüssigmedien, nach dem Prinzip des kleinsten Zwanges, konstruktiv derart ausgelegt ist, dass die Flüssigmedienströmung während der Pumpförderphase in die gewünschte Richtung bevorzugt ist und wobei während der Pumpansaugphase der Flüssigmedienfluß in Richtung Behälter (1) ventilfrei offen ist.

3. Hydrodynamische Pumpe nach Anspruch 1, **dadurch gekennzeichnet, dass** die Flüssigmedieneinspeisung des Gasverdrängungbehälters (1) mittels einer geschlossenen Variante (26) der Flüssigmediensteuerung erfolgt.

4. Hydrodynamische Pumpe nach Anspruch 1, **dadurch gekennzeichnet, dass** die Flüssigmedienströmung gestützt durch ein dynamisches Ventil (27) und durch einen zweiten Gasverdrängungsbehälter (1a) erfolgt, gemäß den speziellen Erfordernissen der Anwendung

## Claims

1. Hydrodynamic pump (P) to pump liquids (C) consisting of;
1) gas pressure use removal container (1) with liquids filling indication sensors (10) and (11), a gas feeding nozzle (3), a gas outlet nozzle (4) and a connection to a liquid medium feeding/conveyor pipeline,
2) a feeding and simultaneous conveyor pipeline (5), a hydrodynamic liquids flow control facility (6) in order to guide the liquids into the desired direction while "pumping" and "sucking" phases,
3) a conveyor pipeline (7) leading into the liquids preflow target, as well as
4) a liquids feeding container (8) with the function as recipient for the liquids to be conveyed and simultaneously, by the condition if the liquids level in container (8) is kept steadily, results, that funnel nozzle (22) of facility (6) maintain locked hermetically.

2. Hydrodynamic liquids flow control facility (6), according claim 1, with the function of valveless "sucking" and "conveying" of liquids, according the principle of lowest geared flowing of said liquids, whereby the apparatus is constructed in those manner, that liquids will flow preferably while the pumping conveyor phase into the desired direction and whereby while the sucking phase liquids are flowing into the direction of container (19) which are valveless open.

3. Hydrodynamic pump, according claim 1, whereby said liquids feeding of container (1), means a closed version (26) of liquids flow control will follow.

4. Hydrodynamic pump,according claim 1, whereby the liquids stream by means of a dynamic valve (27) and means of a second gas use removal container (1a) is processed according special demands of application.

## Revendications

1. Pompe hydrodynamique (P) pour le transfert de liquides (C), consistant en:
1) un réservoir de déplacement des gaz (1) muni des détecteurs de niveau du liquide (10) et (11), une buse d'alimentation des gaz (3), une buse de dérivation des gaz (4) et un raccord pour une conduite d'alimentation / refoulement du liquide.
2) une conduite d'alimentation et, en même temps, une conduite de refoulement (5), un agrégat de contrôle de l'écoulement du liquide (6) pour la conduite du liquide dans la direction souhaitée pendant les phases de pompage « aspiration » et « refoulement »,
3) une conduite de refoulement (7) conduisant au réservoir précédent du liqiuide, aussi qu'
4) un réservoir d'alimentation du liquide (8) utilisé comme réservoir précédent pour le liquide à refouler et qui, en même temps, fait que par le niveau de liquide à maintenir, la buse en entonnoir (22) de l'agrégat (6) reste fermé hermétiquement.

2. Agrégat de contrôle de l'écoulement des liquides hydrodynamique (6) selon revendication 1, avec la fonction de l'aspiration « sans soupapes » et du . « refoulement » des liquides d'après le principe d'écoulement sous la contrainte la plus petite, à l'occasion de quoi l'agrégat a été dessiné de manière que, pendant la phase de refoulement de la pompe, l'ecoulement du liquide dans la direction souhaitée soit préféré et à l'occasion de quoi, pendant la phase d'aspiration de la pompe, l'écoulement du liquide vers le réservoir (1) est ouvert sans soupapes.

3. Pompe hydrodynamique selon revendication 1, **caractérisée en ce que** l'alimentation du liquide au réservoir de déplacement des gaz (1) est effectuée par l'intermédiaire d'une variante fermée (26) du contrôle de liquides.

4. Pompe hydrodynamique selon revendicationl, **caractérisé en ce que** l'écoulement du liquide est effectué à l'aide d'une soupage dynamique (27) et un deuxième réservoir de déplacement des gaz (1a) selon les exigences particulières de l'application.
